# EUROPÄISCHE PATENTSCHRIFT

(11) **EP 3 592 319 B1**
(45) Veröffentlichungstag und Bekanntmachung des Hinweises auf die Patenterteilung: **02.04.2025**
(21) Anmeldenummer: 18709592.2
(22) Anmeldetag: 08.03.2018
(51) Int. Cl.: A61G 7/10, A61H 3/00

(54) **ORTHOPÄDISCHE STEH- UND GEHHILFE**
ORTHOPEDIC STANDING AND WALKING AID
AIDE À LA MISE EN STATION DEBOUT ET À LA MARCHE ORTHOPÉDIQUE

(30) Priorität: 08.03.2017 AT 501812017
(43) Veröffentlichungstag der Anmeldung: 15.01.2020
(73) Patentinhaber: Sitworxx O.G., Salzburg 5020 (AT)
(72) Erfinder: TICHY, Bernhard, 5020 Salzburg (AT); LAMMER, Peter, 5202 Neumarkt am Wallersee (AT)
(74) Vertreter: HGF
(86) Internationale Anmeldenummer: PCT/EP2018/055801
(87) Internationale Veröffentlichungsnummer: WO 2018/162654

(56) Entgegenhaltungen:
- EP-A1- 0 582 255
- FR-A2- 2 225 376
- JP-A- 2004 075 383
- JP-A- 2007 020 602
- JP-A- 2011 078 478
- US-A- 5 623 948

## Beschreibung

Die vorliegende Erfindung betrifft eine orthopädische Steh- und Gehhilfe.

Aus der US 2,589,803 geht ein entlang einer Schiene verfahrbarer Arbeitssitz hervor. Dieser Arbeitssitz kann beispielsweise von einem Zahnarzt verwendet werden, um sich entlang einem Patientenstuhl zu bewegen. Weitere, entlang einer Schiene bewegliche Arbeitssitze sind beispielsweise in der EP 0 582 255 B1 bzw. der DE 693 01 509 T2, der DE 10 2009 021 316 A1, der DE 10 2011 050 753 A1 und der DE 1 061 983 A beschrieben.

Weitere Sitze, die an der Decke aufgehängt sind und einem Arbeiter bei seiner Tätigkeit unterstützen, sind in der JP 2007-020602 A und JP 2011-078478 A beschrieben.

Aus der FR 2225376 A2 geht eine Steh- und Gehhilfe hervor, welche einen Sitz aufweist, der an eine vertikale, geradlinige Stange gekoppelt ist. In der geradlinigen Stange ist ein Federelement integriert. Die geradlinige Stange ist im oberen Ende derart abgebogen, dass diese Einheit an einen entlang einer Schiene beweglichen Schlitten derart aufgehängt werden kann, dass sich ein Benutzer, der sich auf den Sattel bzw. Sitz befindet, etwa in vertikaler Flucht unterhalb des Schlittens angeordnet ist.

Eine weitere Steh- und Gehhilfe ist in der FR 2217262 A1 gezeigt.

Aus der DE 1061983 B geht ein auf einer Fahrschiene verschiebbaren Laufkatze freipendelnder aufgehängter Arbeitssitz hervor.

Die US 5,623,948 A beschreibt ein Sicherheitsunterstützungssystem für Patienten, welches ein zweidimensional bewegliches Schienensystem aufweist, an dem unterschiedliche Gegenstände befestigt sind, mit welchen ein Patient angehoben bzw. unterstützt werden kann. Es wird vor allem ein Gurtgeschirr verwendet, um den Patienten zu halten. In einer Ausführungsform ist auch ein aufgehängter Sitz dargestellt. Dieser Sitz dient zum sitzenden Transport eines Patienten oder einer Patientin. Bei Verwendung dieses Sitzes können die Patienten nicht am Boden stehen.

In der EP 582 255 A1 ist ein entlang einer Schiene verschieblich angeordneter Sitz offenbart. Der Sitz ist an einem bogenförmigen Bügel aufgehängt, so dass er bei der Montage eines Kraftfahrzeuges durch die Fahrzeugöffnungen in die Fahrgastzelle eines Fahrzeuges eingeführt werden kann. Der Sitz ist in seiner Höhe verstellbar. Es ist keine Geh- oder Stehhilfe.

Aus der JP 2011-078478 A geht ein an einer Schiene aufgehängter Sitz hervor, der entlang der Schiene verfahrbar ist. Die Sitz weist einen Gurt auf, so dass sich eine auf dem Sitz sitzende Person anschnallen kann. Der Sitz kann nach vorne gekippt werden, so dass die sich auf dem Sitz befindliche Person mit ihren Füßen am Boden abstützen kann.

Die JP 2004-075383 A offenbart eine Vorrichtung zum Unterstützen einer Person, welche einen Sitz, einen Sitzgurt und einen Rahmen aufweist, welcher an einer Hebevorrichtung eingehängt ist, die aus einem gasbeaufschlagten Zylinder ausgebildet ist. Der gasbeaufschlagte Zylinder ist mit einem Druckminderungsventil verbunden, das als Druckregler fungiert. Hierdurch wird der Druck im Zylinder 21 konstant gehalten. Dies hat zur Folge, wenn ein Benutzer der Vorrichtung mit seinem Gewicht eine Kraft ausübt, die größer als die Haltekraft des Zylinders ist, dann senkt sich die Vorrichtung ab. Im abgesenkten Zustand wird aufgrund des Druckminderungsventils der Gasdruck wieder auf den gleichen Druck wie zuvor eingestellt. Diese Hebevorrichtung übt somit immer die gleiche Hubkraft auf den Sitz aus, unabhängig von der vertikalen Position des Sitzes. In einer alternativen Ausführungsform wird an Stelle des gasbeaufschlagten Zylinders eine Feder aus einem Stahlblech vorgesehen, die so ausgebildet ist, dass sich die Zugkraft möglichst wenig bei der Auslenkung der Feder ändert und so die Funktion des gasbeaufschlagten Zylinders nachahmt.

Mit der vorliegenden Erfindung soll eine orthopädische Steh- und Gehhilfe geschaffen werden, welche einfach ausgebildet ist, seinem Benutzer dennoch möglichst viele Bewegungsfreiheiten erlaubt, ihn zuverlässig unterstützt und dennoch einfach verwendbar ist.

Die Aufgabe wird durch eine orthopädische Steh- und Gehhilfe gemäß den unabhängigen Ansprüchen gelöst. Vorteilhafte Ausgestaltungen der Erfindung sind in den jeweiligen Unteransprüchen angegeben.

Eine orthopädische Steh- und Gehhilfe nach einem ersten Aspekt der vorliegenden Erfindung umfasst
- einen Schlitten, welcher an einer Laufschiene in Längsrichtung der Laufschiene verschieblich gelagert ist,
- einen am Schlitten mittels einer Aufhängeeinrichtung aufgehängten, etwa C-förmigen Rahmen,
- einen Sattel, welcher am C-förmigen Rahmen etwa in geradliniger Flucht unterhalb der Aufhängeeinrichtung angeordnet ist, wobei der Sattel eine langgestreckte schlanke Form derart aufweist, dass eine auf dem Sattel sitzende Person, ihre Beine seitlich am Sattel vorbei nach unten gerichtet anordnen kann, und
- ein Federelement, das im Bereich zwischen dem Schlitten und dem Sattel angeordnet ist, so dass der Sattel in Vertikalrichtung elastisch gelagert ist.

Das Federelement ist eine Schraubenfeder. Die Schraubenfeder ist auf Druck belastet.

Durch das Vorsehen des C-förmigen Rahmens kann eine Person, die auf dem Sattel sitzt, sich in geradliniger Flucht unterhalb des Schlittens befinden, so dass ein Großteil des Körpergewichtes von der orthopädischen Steh- und Gehhilfe nach oben an die Laufschiene abgeleitet wird, wobei keine Querkräfte auftreten, da sich die Person mit ihrem Schwerpunkt im Bereich unterhalb des Schlittens befinden kann. Die Person kann sich somit sicher und entspannt auf den Sattel setzen.

Die orthopädische Steh- und Gehhilfe nach dem ersten Aspekt der vorliegenden Erfindung zeichnet sich dadurch aus, dass die Laufschiene an einer weiteren Schienenanordnung quer zu ihrer Längsrichtung verschieblich gelagert ist. Hierdurch kann der Schlitten und damit der Sattel in einer horizontalen Ebene unterhalb der Laufschiene und der weiteren Schienenanordnung bewegt werden. Dies gibt einer auf den Sattel sitzenden Person die Freiheit sich entlang eines Bodens in eine beliebige Richtung zu bewegen.

Da der Sattel so ausgebildet und geformt ist, dass die Beine der Person seitlich am Sattel vorbei nach unten gerichtet angeordnet werden können, kann sich die Person an einem darunter befindlichen Boden abstützen und ein Teil des Körpergewichtes über den Boden ableiten. Auf den Beinen der Person lastet somit nur ein Bruchteil des Körpergewichtes der Person, wobei dieser Bruchteil von der Person frei einstellbar ist, je nachdem, wie stark sich die Person am Boden abstützt.

Dadurch, dass sich die Person am Boden abstützen kann, kann sie gegenüber dem Boden auch seitliche Kräfte erzeugen, die zu einem Verschieben des C-förmigen Rahmens und des Schlittens entlang der Laufschiene führen. Hierdurch kann sich diese Person einfach entlang der Laufschiene bewegen, wobei ein Großteil des Körpergewichtes von der orthopädischen Steh- und Gehhilfe getragen wird.

Bei derartigen Bewegungen ist eine gewisse Abstützung am Boden notwendig. Diese Bewegungen bewirken oftmals ein Anheben und Absenken des Gesäßes der sich auf der orthopädischen Steh- und Gehhilfe befindlichen Person. Durch das Vorsehen des Federelementes wird bei einem geringfügigen Anheben des Gesäßes der Kontakt zum Sattel nicht verloren, denn aufgrund des Federelementes wird der Sattel selbsttätig dem Gesäß ein Stück nach oben nachgeführt. Eine auf der orthopädischen Steh- und Gehhilfe befindliche Person kann sich somit mit der orthopädischen Steh- und Gehhilfe bewegen, ohne den Kontakt zum Sattel bzw. zur orthopädischen Steh- und Gehhilfe zu verlieren. Deshalb ist es nicht notwendig, dass die Person mit der orthopädischen Steh- und Gehhilfe verbunden ist. Bei der erfindungsgemäßen orthopädischen Steh- und Gehhilfe ist kein Befestigungsgurt notwendig, um die darauf befindliche Person zu sichern. Die Person muss sich lediglich wie bei einem herkömmlichen Stuhl auf den Sattel setzen und kann sich dann in einem vorbestimmten Bewegungsbereich frei bewegen.

Es sind Therapieeinrichtungen bekannt, mit welchen das Gewicht auf die Beine reduziert werden soll. Diese Therapieeinrichtungen werden mit einem oder mehreren Gurten am Körper der jeweiligen Person festgeschnallt. Das An- und Ausziehen einer solchen Therapieeinrichtung kann jeweils bis zu 10 Minuten betragen. Bei einer 30-minütigen Therapieeinheit kann somit das Anziehen und Ausziehen der Therapieeinrichtung einen Großteil der zur Verfügung stehenden Zeit aufbrauchen. Die erfindungsgemäße orthopädische Steh- und Gehhilfe kann zu therapeutischen Zwecken verwendet werden. Die zu therapierende Person muss lediglich auf dem Sattel Platz nehmen und kann sofort mit entsprechenden Übungen beginnen. Hierdurch wird eine wesentliche Steigerung der Effizienz der entsprechenden Therapieeinheiten erzielt.

Die orthopädische Steh- und Gehhilfe kann auch für andere Zwecke verwendet werden. Arbeiter, die sich Großteils ihrer Arbeitszeit in einem örtlich begrenzten Bereich befinden, wie zum Beispiel Köche, die vor allem in der Küche arbeiten, können eine solche orthopädische Steh- und Gehhilfe verwenden, wobei sie sich zwischen den einzelnen Arbeitsplätzen frei bewegen können. Dies ist vor allem dann sinnvoll, wenn der Arbeiter aufgrund einer Verletzung oder einer Krankheit ein oder beide Beine nicht mehr mit dem gesamten Körpergewicht über längere Zeit belasten kann. Andere Berufsgruppen, für welche die Steh- und Gehhilfe geeignet ist, sind z.B. Frisöre, Kosmetiker oder Chirurgen.

Der C-förmige Rahmen kann derart elastisch ausgebildet sein, dass er das Federelement ausbildet. Eine derartige elastische Ausbildung des C-förmigen Rahmens liegt dann vor, wenn der C-förmige Rahmen bei einer Belastung von 80 kg zumindest 3 mm vertikal nach unten nachgibt. Vorzugsweise ist der C-förmige Rahmen derart elastisch ausgebildet, dass er bei einer Belastung von 50 kg zumindest 5 mm vertikal nach unten nachgibt.

Ein elastischer C-förmiger Rahmen kann beispielsweise aus einem faserverstärkten Kunststoffmaterial ausgebildet sein.

Eine orthopädische Steh- und Gehhilfe nach einem zweiten Aspekt der vorliegenden Erfindung zeichnet sich dadurch aus, dass das Federelement zwischen der Aufhängeeinrichtung und dem C-förmigen Rahmen oder zwischen dem Sattel und dem C-förmigen Rahmen angeordnet ist.

Hierdurch ist es möglich, den C-förmigen Rahmen mit einer beliebigen Biegung zu formen und enganliegend an den Körper einer auf den Sattel sitzenden Person auszubilden. Hierdurch kann der C-förmige Bügel ergonomisch und platzsparend ausgebildet sein. Weiterhin befindet sich das Federelement in geradliniger vertikaler Flucht zur Aufhängeeinrichtung. Das Federelement muss lediglich in Vertikalrichtung Kräfte aufnehmen. Es ist nicht notwendig, dass das Federelement in Längsrichtung versteift werden muss, um seitlich angreifende Momente übertragen zu können, wie es beispielsweise bei der aus der FR 2225376 A2 bekannten Vorrichtung notwendig ist.

Das Federelement weist vorzugsweise eine Federkonstante von maximal 10⁵ N/m, insbesondere von maximal 5×10⁴ N/m und vorzugsweise von maximal 3×10⁴ N/m auf.

Nach einem weiteren Aspekt der vorliegenden Erfindung umfasst eine erfindungsgemäße orthopädische Steh- und Gehhilfe
- einen Schlitten, welcher an einer Laufschiene in Längsrichtung der Laufschiene verschieblich gelagert ist,
- einen am Schlitten mittels einer Aufhängeeinrichtung aufgehängten, etwa C-förmigen Rahmen,
- einen Sattel, welcher am C-förmigen Rahmen etwa in geradliniger Flucht unterhalb der Aufhängeeinrichtung angeordnet ist, wobei der Sattel eine langgestreckte schlanke Form derart aufweist, dass eine auf dem Sattel sitzende Person ihre Beine seitlich am Sattel vorbei nach unten gerichtet anordnen kann, und
- einen Höheneinstellmechanismus zum Einstellen der Höhe des Sattels, wobei der Höheneinstellmechanismus ein Höheneinstell-Federelement, das eine auf den Sattel eine nach oben gerichtete Vorspannung ausübt, und eine Arretiereinheit aufweist, mit welcher das Höheneinstell-Federelement arretierbar ist.

Dieser Höheneinstellmechanismus kann alleine durch Lösen und erneutem Arretieren betätigt werden, da aufgrund der durch das Höheneinstell-Federelement ausgeübten Vorspannung der Sattel gegen das Gesäß der darauf sitzenden Person gedrückt wird. Im nicht arretierten Zustand kann die Person alleine durch Anheben oder Absenken des Gesäßes die Höhe des Sattels verstellen. Kann die Arretierung mit einer Hand gelöst und wieder mit einer Hand eingestellt werden, so kann der Höheneinstellmechanismus mit einer Hand betätigt werden.

Eine auf dem Höheneinstellmechanismus befindliche Person kann die Höhe des Sattels schnell und einfach verstellen, so dass sie bei ihrer Tätigkeit, die sie auf dem Sattel sitzend verrichtet, unterschiedliche Höhen erreichen kann. Beispielsweise kann ein Koch, der auf der orthopädischen Steh- und Gehhilfe sitzt, in einer Küche mittels des Höheneinstellmechanismus schnell und einfach Schubladen in unterschiedlicher Höhe der Küchenmöbel erreichen.

Vorzugsweise weist die Arretiereinheit einen Betätigungshebel auf. Dieser Betätigungshebel ist insbesondere mit einer Hand bedienbar, so dass die andere Hand bei Betätigung des Höheneinstellmechanismus frei ist.

Der Höheneinstellmechanismus befindet sich vorzugsweise im Bereich unmittelbar unter dem Sattel, so dass er für die auf dem Sattel sitzende Person einfach und schnell erreichbar ist.

Das Höheneinstell-Federelement kann eine Gas- oder Öldruckfeder aufweisen.

Bei den unterschiedlichen oben erläuterten orthopädischen Steh- und Gehhilfen kann eine Schienenanordnung vorgesehen sein, an welche die Laufschiene quer zu einer Längsrichtung verschieblich gelagert ist. Hierdurch ist der an der Laufschiene gelagerte Schlitten in einer Ebene verschieblich ausgebildet.

Die Aufhängeeinrichtung kann ein Drehgelenk umfassen, so dass der C-förmige Rahmen drehbar aufgehängt ist. Das Drehgelenk ist beispielsweise mit einen Kugellager versehen. Eine auf der orthopädischen Steh- und Gehhilfe sitzende Person kann sich dann beliebig um eine Vertikalachse drehen.

Am C-förmigen Rahmen können ein oder mehrere Befestigungsmittel vorgesehen sein, mit welchen zusätzliche Elemente, wie zum Beispiel Handbügel, eine Rückenlehne, eine Kopfstütze, eine Beinstütze, eine Fußraste und/oder eine Halteeinrichtung am C-förmigen Rahmen befestigbar sind.

Nach einem weiteren Aspekt der vorliegenden Erfindung wird ein Verfahren zum Unterstützen einer Person vorgesehen, bei dem eine oben erläuterte orthopädische Steh- und Gehhilfe verwendet wird. Dieses Verfahren zeichnet sich dadurch aus, dass die orthopädische Steh- und Gehhilfe derart angeordnet bzw. die Höhe des Sattels derart eingestellt wird, dass eine darauf sitzende Person mit ihren Füßen einen unter der orthopädischen Steh- und Gehhilfe befindlichen Boden berühren kann, so dass ein Teil des Körpergewichts dieser Person von der orthopädischen Steh- und Gehhilfe getragen wird und der andere Teil des Körpergewichts auf den Boden abgeleitet wird.

Hierbei wird ein Teil des Körpergewichts von der orthopädischen Steh- und Gehhilfe aufgenommen und dennoch kann sich die Person im Bewegungsbereich der orthopädischen Steh- und Gehhilfe frei bewegen. Es ist nicht notwendig, dass die Person an der orthopädischen Steh- und Gehhilfe mittels eines Riemens oder dergleichen befestigt ist.

Vorzugsweise werden die Beinmuskel, die durch die orthopädische Steh- und Gehhilfe entlastet sind, mittels elektrischer Signale stimuliert. Eine entsprechende elektronische Steuereinrichtung kann in die orthopädische Steh- und Gehhilfe integriert sein. Hierdurch wird verhindert, dass aufgrund der geringen Belastung der Beinmuskulatur sich die entsprechenden Beinmuskeln zurückbilden.

Der Sattel kann auf einem Schwenkgelenk angeordnet sein, so dass er seitlich und/oder nach vorne und hinten schwenken kann. Ein solch ein Schwenkgelenk ist beispielsweise ein Kugelgelenk oder ein Elastomergelenk. Das Sitzen auf einer derart gelagerten Sitzunterlage fördert die Rücken- und Bauchmuskulatur und erfordert ein gerades, gesundes aufrechtes Sitzen.

Nach einem weiteren Aspekt der vorliegenden Erfindung wird eine vertikale Zugangshilfe vorgesehen, welche umfasst
- einen an einer Aufhängeeinrichtung aufgehängten, etwa C-förmigen Rahmen,
- einen Sattel, welcher am C-förmigen Rahmen etwa in geradliniger Flucht unterhalb der Aufhängeeinrichtung angeordnet ist, und
- eine Führungseinrichtung zum Führen der vertikalen Zugangshilfe entlang einer vertikalen Wand.

Die Führungseinrichtung kann beispielsweise durch zwei oder mehrere Rollen ausgebildet sein, welche mittels einer entsprechenden Halterung am C-förmigen Rahmen befestigt sind.

Eine solche vertikale Zugangshilfe kann mittels eines Krans angehoben und entlang einer vertikalen Wand verfahren werden, sodass eine auf den Sattel sitzende Person an der vertikalen Wand vorbestimmte Arbeiten erledigen kann. Diese Arbeiten können beispielsweise Malarbeiten oder Reinigungsarbeiten sein. Die Führungseinrichtung kann unterhalb und/oder oberhalb der auf den Sattel sitzenden Person angeordnet sein.

Vorzugsweise weist die vertikale Zugangshilfe ein Befestigungsmittel zum Befestigen eines Sicherungselementes, wie z. B. eines Sicherungsgurtes auf. Ein solches Befestigungsmittel kann beispielsweise eine Öse sein.

Der Sattel weist vorzugsweise eine langgestreckte schlanke Form auf.

Diese vertikale Zugangshilfe kann durch weitere Komponenten der oben erläuterten orthopädischen Steh- und Gehhilfe ergänzt sein, wie z. B. unterschiedliche am C-förmigen Rahmen angeordnete Haltungen, einen Federelement, Fußstützen, Griffe, Handbügel, Kopfstützen, Beinstützen, Fußraste, Drehlager und/oder Federelement. Das Vorsehen eines Federelementes ist vor allem dann zweckmäßig, wenn die vertikale Zugangshilfe an Orten verwendet wird, an welchen sich der Benutzer mit seinen Füßen beispielsweise an einen Untergrund, Balken oder Stufen abstützen kann.

Die Erfindung wird nachfolgend beispielhaft näher anhand der Zeichnungen erläutert. In den Zeichnungen zeigen:
- Figur 1: ein erstes Ausführungsbeispiel einer erfindungsgemäßen orthopädischen Steh- und Gehhilfe in einer perspektivischen Ansicht,
- Figur 2: ein zweites Ausführungsbeispiel der erfindungsgemäßen Steh- und Gehhilfe mit gegenüber dem ersten Ausführungsbeispiel zusätzlichen Elementen, und
- Figur 3: ein Ausführungsbeispiel einer vertikalen Zugangshilfe in einer perspektivischen Ansicht.

Eine orthopädische Steh- und Gehhilfe 1 nach einem ersten Ausführungsbeispiel umfasst - einen beweglich gelagerten Schlitten 2, eine Aufhängeeinrichtung 3 und einen etwa C-förmigen Rahmen 4, der mittels der Aufhängeeinrichtung am Schlitten 2 befestigt ist. Der C-förmige Rahmen 4 ist an einem Ende mittels der Aufhängeeinrichtung 3 mit dem Schlitten 2 verbunden. Am anderen Ende des C-förmigen Rahmens 4 ist ein Sattel 5 angeordnet, dessen Sitzfläche nach oben weisend ausgerichtet ist.

Der C-förmige Rahmen 4 ist so bemessen, dass der Oberkörper einer erwachsenen Person, die auf dem Sattel 5 sitzt, vom C-förmigen Rahmen 4 umgeben ist. Vorzugsweise ist der C-förmige Rahmen 4 derart groß dimensioniert, dass der Körper der Person ihn nicht berührt, wenn sich die Person auf dem Sattel 5 befindet. Der C-förmige Rahmen 4 kann jedoch auch eng anliegend am Körper der Person ausgebildet sein, so dass der C-förmige Rahmen nicht viel Platz beansprucht und keine weiteren Personen stört.

Der Sattel 5 befindet sich etwa in geradliniger, vertikaler Flucht unter der Aufhängeeinrichtung 3 bzw. unter dem Schlitten 2.

Die Aufhängeeinrichtung 3 weist ein Federelement 6 auf, das in Vertikalrichtung der orthopädischen Steh- und Gehhilfe 1 eine Elastizität verleiht. Vorzugsweise ist der Federbereich und/oder die Federhärte des Federelementes 6 einstellbar.

Die Aufhängeeinrichtung 3 weist ein lösbares Verbindungselement 7 auf, so dass der C-förmige Rahmen 4 vom Schlitten 2 lösbar ist. Das lösbare Verbindungselement 7 ist beispielsweise eine Öse und ein Karabiner. Das lösbare Verbindungselement 7 kann im Bereich zwischen dem Federelement 6 und dem C-förmigen Rahmen 4 oder im Bereich zwischen dem Federelement 6 und dem Schlitten 2 angeordnet sein.

Weiterhin ist die Aufhängeeinrichtung 3 mit einem Drehlager 8 versehen, so dass der C-förmige Rahmen 4 gegenüber einer vertikalen Achse frei drehbar ist. Im vorliegenden Ausführungsbeispiel ist das Drehlager 8 als Kugellager ausgebildet.

Der Sattel 5 ist am unteren Ende des C-förmigen Rahmens 4 mit einem Höheneinstellmechanismus 9 befestigt. Der Höheneinstellmechanismus 9 weist eine Hülse 10 auf, die mit dem C-förmigen Rahmen 4 verbunden ist. In der Hülse 10 ist eine Sattelstange 11 verschieblich gelagert. Am oberen Ende der Sattelstange 11 ist der Sattel 5 befestigt. Die Sattelstange 5 ist mit einem Betätigungshebel 12 versehen, der zwischen zwei Stellungen hin und her schwenkbar ist, wobei in der einen Stellung die Sattelstange 11 in der Hülse 10 fixiert ist. In der anderen Stellung ist die Sattelstange 11 frei beweglich in der Hülse 10. Unterhalb der Sattelstange 11 ist eine Gasdruckfeder (nicht dargestellt) angeordnet, welche die Sattelstange 11 mit einer Vorspannung nach oben beaufschlagt. Bei gelöster Stellung wird die Sattelstange 11 mittels der Gasdruckfeder nach oben gedrückt. Ein solcher Höheneinstellmechanismus ist bspw. aus der DE 10 2014 002 189 A1 bekannt.

Der Schlitten 2 ist an einer Laufschiene 13 in Längsrichtung der Laufschiene 13 verschieblich gelagert. Die Laufschiene 13 ist selbst an einer weiteren Schienenanordnung 14, welche zwei parallel angeordnete Schienen umfasst, quer zu ihrer Längsrichtung verschieblich gelagert. Hierdurch ist der Schlitten 2 in einer Ebene, die durch die Schienenanordnung 14 aufgespannt wird, frei beweglich gelagert.

Nachfolgend wird der Gebrauch dieser orthopädischen Steh- und Gehhilfe näher erläutert:
Eine Person setzt sich mit ihrem Gesäß auf den Sattel 5. Hierdurch wird zumindest ein Teil des Körpergewichtes über den C-förmigen Rahmen 4 und die Aufhängeeinrichtung 3 an den Schlitten 2 abgeleitet. Durch die durch diese Person ausgeübte Belastung wird das Federelement 6 ein Stück nach unten ausgelenkt.

Der Sattel 5 besitzt eine langgestreckte, schlanke Form, ähnlich einem Fahrradsattel, so dass eine auf dem Sattel sitzende Person, ihre Beine seitlich am Sattel vorbei nach unten gerichtet anordnen kann. Hierdurch kann sich die auf dem Sattel 5 sitzende Person an einem unterhalb der orthopädischen Steh- und Gehhilfe 1 befindlichen Boden mit ihren Füßen abstützen. Der Gewichtsanteil, der über die orthopädische Steh- und Gehhilfe 1 an den Schlitten 2 abgeleitet wird, hängt davon ab, wie stark sich die Person am Boden aufstützt und ist von ihr frei wählbar. Dadurch, dass sich die Person am Boden abstützen kann, kann sich die orthopädische Steh- und Gehhilfe 1 frei im Bereich der Schienenanordnung 14 verfahren und sich beliebig um die vertikale Achse drehen.

Bei einer Bewegung der Person im zur Verfügung stehenden Bewegungsbereich lässt es sich nicht vermeiden, dass das Gesäß der Person, mit welchem sie auf dem Sattel sitzt, ein Stück angehoben und wieder abgesenkt wird. Durch das Vorsehen des Federelementes 6 wird der Sattel 5 gegen das Gesäß elastisch nach oben gedrückt, so dass der Sattel und damit die orthopädische Steh- und Gehhilfe 1 in einem gewissen Bereich auch einer Vertikalbewegung der Person folgt. Hierdurch geht der Kontakt zum Sattel 5 nicht verloren und die Person, die auf dem Sattel 5 sitzt, kann sich frei bewegen, wobei die Unterstützung durch die orthopädische Steh- und Gehhilfe 1 sichergestellt ist, selbst wenn bei der Bewegung der Person auch geringfügige vertikale Bewegungen auftreten. Deshalb ist es nicht notwendig, dass die orthopädische Steh- und Gehhilfe 1 Mittel vorsieht, mit welchen die darauf sitzende Person daran befestigt ist.

Solche Mittel sind nur notwendig, wenn die orthopädische Steh- und Gehhilfe 1 für Personen verwendet wird, die nicht über das notwendige Gleichgewichtsgefühl verfügen, um frei stehen zu können bzw. die Haltung auf einem Sattel wahren zu können. Alle Personen, die über ein minimales Gleichgewichtsgefühl verfügen, können auf der erfindungsgemäßen orthopädischen Steh- und Gehhilfe 1 sitzen, ohne daran befestigt werden zu müssen.

Der Höheneinstellmechanismus 9 kann mit einer Hand am Betätigungshebel 12 bedient werden, der sich unmittelbar unterhalb des Sattels 5 befindet. Hierdurch kann die auf dem Sattel 5 sitzende Person die Höhe des Sattels 5 schnell und einfach verstellen und so unterschiedliche Höhen erreichen. Da der Höheneinstellmechanismus 9 mit einer Hand bedienbar ist, steht der Person die andere Hand für sonstige Tätigkeiten zur Verfügung. Der Höheneinstellbereich des Höheneinstellmechanismus 9 kann an die jeweiligen Bewegungsbedürfnisse der Person angepasst werden. Ist die Person ein Lagerarbeiter, der Waren in einem Lagerregal ablegen und daraus entnehmen muss, so kann ein sehr großer Höheneinstellungsbereich zweckmäßig sein. Wird die orthopädische Steh- und Gehhilfe 1 hingegen für therapeutische Zwecke verwendet, dann ist der Höheneinstellbereich so zu wählen, dass der Sattel auf typische Körpergrößen einstellbar ist.

In Figur 2 ist ein zweites Ausführungsbeispiel der orthopädischen Steh- und Gehhilfe 1 gezeigt. Gleiche Elemente sind mit gleichen Bezugszeichen gekennzeichnet. Zur Vermeidung von Wiederholungen wird auf die Beschreibung des ersten Ausführungsbeispiels Bezug genommen, die auch für diese Elemente gilt, sofern nachfolgend nichts anderes ausgeführt ist.

Am C-förmigen Rahmen 4 sind Befestigungsmittel 15 vorgesehen, an welchen zusätzliche Elemente befestigt werden können. Im vorliegenden Ausführungsbeispiel sind die Befestigungsmittel Durchgangslöcher, so dass Manschetten 16, die auch entsprechende Durchgangslöcher aufweisen, mit einem Bolzen am Rahmen 4 fixiert werden können. Der Bolzen ist vorzugsweise federbeaufschlagt und mit einem Griff 17 versehen, so dass er entgegen der Federwirkung am Griff 17 ein Stück aus der Manschette 16 gezogen werden kann, wodurch die Verbindung zwischen der Manschette 16 und dem Rahmen 4 gelöst ist. Die Manschette 16 kann dann an eine beliebige andere Stellung verschoben werden, an welcher entsprechende Durchgangsöffnungen zur Aufnahme des Bolzens vorgesehen sind.

Mit diesen Manschetten können unterschiedliche Elemente am Rahmen 4 befestigt werden. Diese Elemente sind vorzugsweise mit einer kraftschlüssigen Verbindung, wie z.B. einer Lötverbindung oder Schweißverbindung an den Manschetten 16 befestigt. Diese Elemente können einen Handbügel 18, eine Kopfstütze 19, eine Beinstütze 20, eine Fußraste 21, eine Halteeinrichtung 22 und/oder eine Öse 23 sein. An der Öse kann bspw. eine Person mittels eines Gurtes oder einer Riemenanordnung, die einem Klettergeschirr ähnlich ist, fixiert werden.

Die Beinstütze weist eine etwas schalenförmige Auflage 24 zur Unterstützung eines Ober- oder Unterschenkels einer die orthopädische Steh- und Gehhilfe 1 benutzenden Person und ein starres Gestänge 25 auf. Das starre Gestänge 25 weist vorzugsweise Gelenke auf, welche fixierbar sind, so dass die Position der schalenförmigen Aufnahme 24 in einem gewissen Bereich frei festlegbar ist, um einen Ober- oder Unterschenkel zu stützen.

Die Fußraste 21 ist ähnlich wie ein Reitbügel ausgebildet und mit einem elastischen Band an einer der Manschetten 16 befestigt.

Weiterhin kann eine Rückenlehne 26 vorgesehen sein. Im vorliegenden Ausführungsbeispiel ist die Rückenlehne 26 an derselben Manschette 16 wie der Handbügel 18 befestigt. Es ist selbstverständlich möglich, eine Rückenlehne an einer vom Handbügel 18 unabhängigen Manschette anzuordnen.

Der C-förmige Rahmen 4 kann grundsätzlich über die Anbindungsstelle des Sattels 5 bzw. über die Anbindungsstelle der Aufhängeeinrichtung 3 hinaus ein Stück verlängert sein. Bei dem in Figur 2 dargestellten Ausführungsbeispiel ist der C-förmige Rahmen 4 mit einem Abschnitt 27 über die Anbindungsstelle an der Aufhängeeinrichtung 3 verlängert. An diesem Abschnitt 27 ist eine Halteeinrichtung 22 vorgesehen, an welcher ein Bildschirm, ein Tablet oder sonstige Teile befestigt werden können.

Am freien Ende des Abschnittes 27 ist eine Seilwinde 28 vorgesehen, mit welcher Lasten angehoben werden können. So kann eine Person, größere Lasten einfach bewegen, ohne dass der eigene Körper Schaden nimmt. Beim Vorsehen einer solchen Aufnahmeeinrichtung für Lasten ist es zweckmäßig, wenn der Sattel 5 horizontal in Längsrichtung des Sattels verschiebbar ist. Dadurch kann beim Aufnehmen einer Last die Position des Sattels ein Stück zurückgeschoben werden, wodurch die Last und das Gewicht der Person um den Anbindungspunkt an der Aufhängeeinrichtung 3 ins Gleichgewicht gebracht werden. Diese Verschiebeeinrichtung ist vorzugsweise ähnlich wie die Höheneinstellrichtung mittels eines Hebels arretierbar.

Weiterhin kann ein Fixierarm 29 vorgesehen sein, mit welchen der C-förmige Rahmen fixiert wird. Der Fixierrahmen 29 kann entweder an eine Gebäudewand oder an einem Gestell befestigt sein. Der Fixierarm 29 weist eine Spannmanschette 30 auf, mit welcher der Fixierarm lösbar den Rahmen 4 halten kann. Dieser Fixierrahmen 29 wird dazu verwendet, um den C-förmigen Rahmen bzw. die orthopädische Steh- und Gehhilfe 1 vorrübergehend zu fixieren, so dass eine Person, deren Gleichgewichtsgefühl sehr beeinträchtigt ist, einfacher am Sattel 5 Platz nehmen kann. Wenn diese Person auf dem Sattel sitzt, dann wird die Spannmanschette 30 gelöst und sie kann sich dann mit der Unterstützung der orthopädischen Steh- und Gehhilfe fortbewegen. In einer solchen Situation wird auch vorzugsweise der Handbügel 18 vorgesehen. Die Person kann sich dann am Handbügel festhalten, wodurch es einfacher ist, auf der orthopädischen Steh- und Gehhilfe das Gleichgewicht zu halten.

Anhand des zweiten Ausführungsbeispiels erkennt man, dass die orthopädische Steh- und Gehhilfe 1 in unterschiedlichen Variationen einsetzbar ist. Es wird jedoch davon ausgegangen, dass die Ausführungsform gemäß dem ersten Ausführungsbeispiel in der Praxis am meisten Anwendung findet, da die Ausführungsform gemäß dem ersten Ausführungsbeispiel den Benutzer am meisten Freiheiten gewährt.

Bei den oben erläuterten Ausführungsbeispielen ist die Schienenanordnung ausgebildet, um an einer Gebäudedecke befestigt zu werden, so dass der Nutzer der Steh- und Gehhilfe sich im Bereich der Schienenanordnung 14 frei mit verringerter Belastung auf seinen Beinen bewegen kann.

Im Rahmen der Erfindung kann die Schienenanordnung auf einem Gestell befestigt sein, so dass sie ohne ein Gebäude aufstellbar ist. Das Gestell kann auch verfahrbar ausgebildet sein, so dass der Ort der Schienenanordnung einfach veränderbar ist. Die Mittel zum Verfahren des Gestells sind vorzugsweise blockierbar, so dass die Position der Schienenanordnung eindeutig festlegbar ist.

Die oben erläuterte Steh- und Gehhilfe kann auch derart abgewandelt sein, dass sie als vertikale Zugangshilfe 31 verwendbar ist (Figur 3). Nachfolgend wird ein solches Ausführungsbeispiel einer vertikalen Zugangshilfe 31 erläutert, wobei gleiche Teile wie bei der Steh- und Gehhilfe mit den gleichen Bezugszeichen bezeichnet sind und nicht nochmals erläutert werden.

Diese vertikale Zugangshilfe 31 weist wiederum einen C-förmigen Rahmen 4, einen Sattel 5 und ein lösbares Verbindungselement 7, das als Aufhängeeinrichtung fungiert. Im vorliegenden Ausführungsbeispiel ist das lösbare Verbindungselement eine Öse in Kombination mit einem Karabiner 32 zum Befestigen der vertikalen Zugangshilfe 31 an einem Seil 33. Das Seil 33 kann mittels eines Krans (nicht dargestellt) angehoben und abgesenkt werden.

An einer Fußraste 21, welche mittels einer Manschette 16 mit dem C-förmigen Rahmen 4 verbunden ist, sind seitlich Rollen 34 angeordnet, welche um eine gemeinsame horizontale Achse drehbar gelagert sind. Die Rollen 34 besitzen vorzugsweise eine weichelastische Oberfläche. Die Rollen 34 sind beispielsweise aus Gummi ausgebildet. Hierdurch können die Rollen 34 entlang einer vertikalen Wand abrollen, ohne dass Spuren an der Wand verbleiben.

Die Manschette 16 ist ein Stück entlang den C-förmigen Rahmen 4 verstellbar (Doppelpfeil 35). Der C-förmige Rahmen 4 ist in dem Abschnitt, in dem die Manschette 16 angeordnet ist, unter einem schrägen Winkel zur Sattelstange 11 des Sattels 5 angeordnet. Hierdurch erlaubt das Verstellen sowohl eine Veränderung des Abstandes der Fußraste 21 in vertikaler Richtung zum Sattel 5 als auch ein Verstellen des Abstandes der Fußraste 21 in horizontaler Richtung zur Sattelstange 11. Somit kann auch der Abstand des Sattels 5 zu einer Wand durch Verstellen der Fußraste 21 bezüglich des C-förmigen Rahmens 4 eingestellt werden.

Die Fußraste 21 bildet zusammen mit den Rollen 34 eine Führungseinrichtung zum Führen der vertikalen Zugangshilfe 31 entlang einer vertikalen Wand.

Alternativ oder zusätzlich zu dieser Führungseinrichtung kann am oberen Ende des C-förmigen Rahmens eine weitere Führungseinrichtung 36 angeordnet sein, welche einen in der Draufsicht etwa U-förmigen Bügel 37 aufweist. Der U-förmige Bügel 37 ist an seinem Bodenabschnitt der U-Form mit einer Manschette 16 versehen, mit welcher die Führungseinrichtung 36 verschieblich am oberen Endabschnitt des C-förmigen Rahmens 4 befestigbar ist. Die Manschette 16 und damit die Führungseinrichtung 36 ist entlang eines geradlinigen, etwa horizontalen Abschnittes des C-förmigen Rahmens 4, verschieblich (Doppelpfeil 38). An den freien Enden des Bügels 37 ist jeweils eine Rolle 39 angeordnet. Die Rollen 39 sind um eine gemeinsame, in etwa horizontale Achse drehbar gelagert, sodass sie entlang einer vertikalen Wand abrollen können. Die Rollen 39 sind vorzugsweise genauso wie die Rollen 34 weichelastische Rollen, insbesondere Gummirollen.

Am C-förmigen Rahmen 4 ist eine Öse 23 befestigt. Diese Öse 23 dient zur Befestigung eines Sicherungsgurtes, insbesondere Klettergurtes.

Die vertikale Zugangshilfe 31 kann mit einem geeigneten Kran vertikal entlang einer Wand hochgezogen und abgesenkt werden. Eine auf dem Sattel 5 sitzende Person kann die Vertikale Zugangshilfe 31 ein Stück von der vertikalen Wand abheben, indem sie sich mit den Füßen an der Wand abstützt, wodurch die vertikale Zugangshilfe 31 seitlich etwas versetzt werden kann. Somit kann die vertikale Zugangshilfe 31 entlang unterschiedlicher Bahnen an einer vertikalen Wand hochgezogen bzw. abgesenkt werden.

Sowohl die vertikale Zugangshilfe 31 als auch die oben erläuterten orthopädischen Steh- und Gehhilfen 1 können an einen Kran mit einem schwenkbaren Arm befestigt sein, sodass sie durch Schwenken des Schwenkarmes ein Stück in horizontaler Richtung bewegbar sind.

An Stelle eines Krans kann auch eine vertikale/alpine Seiltechnik verwendet werden. So kann ein an sich bekanntes Verankerungsmittel, wie z. B. eine Öse am oberen Rand der vertikalen Wand vorgesehen sein, an welchem ein Seil befestigt wird. An diesem Seil kann die vertikale Zugangshilfe schrittweise abgesenkt werden.

**Bezugszeichenliste**

| | | | |
|---|---|---|---|
| 1 | orthopädische Steh- und Gehhilfe | 37 | Bügel |
| 2 | Schlitten | 38 | Doppelpfeil |
| 3 | Aufhängeeinrichtung | 39 | Rolle |
| 4 | C-förmiger Rahmen | | |
| 5 | Sattel | | |
| 6 | Federelement | | |
| 7 | lösbares Verbindungselement | | |
| 8 | Drehlager | | |
| 9 | Höheneinstellmechanismus | | |
| 10 | Hülse | | |
| 11 | Sattelstange | | |
| 12 | Betätigungshebel | | |
| 13 | Laufschiene | | |
| 14 | Schienenanordnung | | |
| 15 | Befestigungsmittel | | |
| 16 | Manschette | | |
| 17 | Griff | | |
| 18 | Handbügel | | |
| 19 | Kopfstütze | | |
| 20 | Beinstütze | | |
| 21 | Fußraste | | |
| 22 | Halteeinrichtung | | |
| 23 | Öse | | |
| 24 | schalenförmige Aufnahme | | |
| 25 | starres Gestänge | | |
| 26 | Rückenlehne | | |
| 27 | Abschnitt | | |
| 28 | Seilwinde | | |
| 29 | Fixierarm | | |
| 30 | Spannmanschette | | |
| 31 | vertikale Zugangshilfe | | |
| 32 | Karabiner | | |
| 33 | Seil | | |
| 34 | Rolle | | |
| 35 | Doppelpfeil | | |
| 36 | Führungseinrichtung | | |

## Patentansprüche

1. Orthopädische Steh- und Gehhilfe umfassend
- einen Schlitten, welcher an einer Laufschiene in Längsrichtung der Laufschiene verschieblich gelagert ist,
- einen am Schlitten mittels einer Aufhängeeinrichtung aufgehängten, etwa C-förmigen Rahmen,
- einen Sattel, welcher am C-förmigen Rahmen etwa in geradliniger Flucht unterhalb der Aufhängeeinrichtung angeordnet ist, wobei der Sattel eine langgestreckte schlanke Form derart aufweist, dass eine auf dem Sattel sitzende Person, ihre Beine seitlich am Sattel vorbei nach unten gerichtet anordnen kann, und
- ein Federelement (6)
das im Bereich zwischen dem Schlitten und dem Sattel angeordnet ist, so dass der Sattel in Vertikalrichtung elastisch gelagert ist,
wobei die Laufschiene (13) an einer weiteren Schienenanordnung (14) quer zu ihrer Längsrichtung verschieblich gelagert ist,
**dadurch gekennzeichnet,**
**dass** ein Höheneinstellmechanismus zum Einstellen der Höhe des Sattels vorgesehen ist, wobei der Höheneinstellmechanismus ein Höheneinstell-Federelement, das auf den Sattel eine nach oben gerichtete Vorspannung ausübt, und eine Arretiereinheit aufweist, mit welcher das Höheneinstell-Federelement arretierbar ist.

2. Orthopädische Steh- und Gehhilfe nach Anspruch 1,
**dadurch gekennzeichnet,**
**dass** das Federelement (6)
zwischen der Aufhängeeinrichtung und dem C-förmigen Rahmen oder zwischen dem Sattel und dem C-förmigen Rahmen ist.

3. Orthopädische Steh- und Gehhilfe nach Anspruch 1 oder 2,
**dadurch gekennzeichnet,**
**dass** die Arretiereinheit einen Betätigungshebel aufweist.

4. Orthopädische Steh- und Gehhilfe nach einem der Ansprüche 1 bis 3,
**dadurch gekennzeichnet,**
**dass** der Höheneinstellmechanismus im Bereich unmittelbar unter dem Sattel angeordnet ist.

5. Orthopädische Steh- und Gehhilfe nach einem der Ansprüche 1 bis 4,
**dadurch gekennzeichnet,**
**dass** Höheneinstell-Federelement eine Gasdruckfeder aufweist.

6. Orthopädische Steh- und Gehhilfe nach einem der Ansprüche 1 bis 5,
**dadurch gekennzeichnet,**
**dass** die Aufhängeeinrichtung ein Drehgelenk umfasst, so dass der Rahmen drehbar aufgehängt ist.

7. Orthopädische Steh- und Gehhilfe nach einem der Ansprüche 1 bis 6,
**dadurch gekennzeichnet,**
**dass** an der Steh- und Gehhilfe eine Öse angeordnet ist, an welcher eine Person mit einem Sicherungsgurt gesichert werden kann.

8. Orthopädische Steh- und Gehhilfe nach einem der Ansprüche 1 bis 7,
**dadurch gekennzeichnet,**
**dass** am C-förmigen Rahmen Befestigungsmittel vorgesehen sind, mit welchen zusätzliche Elemente, wie z.B. ein Handbügel, eine Rückenlehne, eine Kopfstütze, eine Beinstütze, eine Fußraste und/oder eine Halteeinrichtung am C-förmigen Rahmen befestigbar sind.

9. Orthopädische Steh- und Gehhilfe nach einem der Ansprüche 1 bis 8,
**dadurch gekennzeichnet,**
**dass** der Sattel auf einem Schwenkgelenk angeordnet ist.

10. Orthopädische Steh- und Gehhilfe nach einem der Ansprüche 1 bis 9,
**dadurch gekennzeichnet,**
**dass** das Federelement (6)
eine Federkonstante von maximal 10⁵ N/m aufweist.

11. Verfahren zum Unterstützen einer Person mit einer orthopädischen Steh- und Gehhilfe, **dadurch gekennzeichnet,**
**dass** die orthopädische Steh- und Gehhilfe derart angeordnet bzw. die Höhe des Sattels derart eingestellt wird, dass eine darauf sitzende Person mit ihren Füssen einen unter der orthopädischen Steh- und Gehhilfe befindlichen Boden berühren kann, so dass ein Teil des Körpergewichts dieser Person von der orthopädischen Steh- und Gehhilfe getragen wird und der andere Teil des Körpergewichts auf den Boden abgeleitet wird, wobei eine Steh- und Gehhilfe nach einem der Ansprüche 1 bis 11 verwendet wird.

12. Verfahren nach Anspruch 11,
**dadurch gekennzeichnet,**
**dass** die Beinmuskeln mittels elektrischer Signale stimuliert werden.

## Claims

1. An orthopedic standing and walking aid, comprising
- a carriage that is mounted on a running rail so as to be displaceable in the longitudinal direction of the running rail,
- a roughly C-shaped frame suspended on the carriage by means of a suspension device,
- a saddle which is arranged on the C-shaped frame approximately in a straight line below the suspension device, the saddle having an elongated slender shape such that a person sitting on the saddle can arrange their legs downwards past the side of the saddle, and
- a spring element (6) arranged in the area between the carriage and the saddle so that the saddle is elastically mounted in the vertical direction,
the slide rail (13) being displaceably mounted on a further rail arrangement (14) transversely to its longitudinal direction,
**characterized in that**
a height adjustment mechanism is provided for adjusting the height of the saddle, the height adjustment mechanism comprising a height adjustment spring member exerting an upward preload on the saddle, and a locking unit with which the height adjustment spring member is lockable.

2. The orthopedic standing and walking aid according to claim 1,
**characterized in that**
the spring element (6) is situated between the suspension device and the C-shaped frame or between the saddle and the C-shaped frame.

3. The orthopedic standing and walking aid according to claim 1 or 2,
**characterized in that**
the locking unit comprises an operating lever.

4. The orthopedic standing and walking aid according to any one of claims 1 to 3, **characterized in that**
the height adjustment mechanism is located in the area immediately under the saddle.

5. The orthopedic standing and walking aid according to any one of claims 1 to 4, **characterized in that**
the height adjustment spring element comprises a gas spring.

6. The orthopedic standing and walking aid according to any one of claims 1 to 5, **characterized in that**
the suspension device comprises a rotary joint so that the frame is rotatably suspended.

7. The orthopedic standing and walking aid according to any one of claims 1 to 6, **characterized in that**
an eyelet is arranged on the standing and walking aid, to which an individual can be secured by means of a safety belt.

8. The orthopedic standing and walking aid according to any one of claims 1 to 7, **characterized in that**
fastening means are provided on the C-shaped frame, by means of which additional elements, such as a hand bracket, a backrest, a headrest, a leg rest, a footrest and/or a holding device can be fastened to the C-shaped frame.

9. The orthopedic standing and walking aid according to any one of claims 1 to 8, **characterized in that**
the saddle is arranged on a pivot joint.

10. The orthopedic standing and walking aid according to any one of claims 1 to 9, **characterized in that**
the spring element (6) has a spring constant of at most 10 N/m.

11. A method for assisting a person with an orthopedic standing and walking aid, **characterized in that**
the orthopedic standing and walking aid is arranged such and/or the height of the saddle is adjusted such that an individual sitting thereon can touch with his/her feet a floor located under the orthopedic standing and walking aid, so that part of the body weight of said individual is carried by the orthopedic standing and walking aid and the other part of the body weight is diverted to the floor, wherein a standing and walking aid according to any one of claims 1 to 11 is used.

12. The method according to claim 11,
**characterized in that**
the leg muscles are stimulated by means of electrical signals.

## Revendications

1. Aide orthopédique à la station debout et à la marche, comprenant
- un chariot monté sur un rail de glissement de manière à pouvoir être déplacé dans le sens longitudinal du rail de glissement,
- un cadre en forme de C suspendu au chariot au moyen d'un dispositif de suspension,
- une selle disposée sur le cadre en forme de C approximativement en ligne droite en dessous du dispositif de suspension, la selle ayant une forme allongée et élancée de telle sorte qu'une personne assise sur la selle puisse pendre ses jambes vers le bas au-delà du côté de la selle, et
- un élément à ressort (6) situé dans la zone entre le chariot et la selle de telle sorte que la selle soit montée élastiquement dans la direction verticale,
le rail de glissement (13) étant monté de manière mobile sur un autre agencement de rails (14) transversalement à sa direction longitudinale,
**caractérisé en ce qu'**
un mécanisme de réglage de la hauteur est prévu pour régler la hauteur de la selle, le mécanisme de réglage de la hauteur comprenant un élément à ressort de réglage de la hauteur exerçant une précontrainte vers le haut sur la selle et une unité de verrouillage avec laquelle l'élément à ressort de réglage de la hauteur peut être verrouillé.

2. L'aide orthopédique à la station debout et à la marche selon la revendication 1,
**caractérisée en ce que**
l'élément à ressort (6) est situé entre le dispositif de suspension et le cadre en forme de C ou entre la selle et le cadre en forme de C.

3. L'aide orthopédique à la station debout et à la marche selon la revendication 1 ou 2, **caractérisée en ce que**
l'unité de verrouillage comprend un levier de commande.

4. L'aide orthopédique à la station debout et à la marche selon l'une quelconque des revendications 1 à 3,
**caractérisée en ce que**
le mécanisme de réglage de la hauteur est situé dans la zone immédiatement sous la selle.

5. L'aide orthopédique à la station debout et à la marche selon l'une quelconque des revendications 1 à 4,
**caractérisée en ce que**
l'élément à ressort de réglage de la hauteur comprend un ressort à gaz.

6. L'aide orthopédique à la station debout et à la marche selon l'une quelconque des revendications 1 à 5,
**caractérisée en ce que**
le dispositif de suspension comprend un joint rotatif, de sorte que le cadre est suspendu de manière rotative.

7. L'aide orthopédique à la station debout et à la marche selon l'une quelconque des revendications 1 à 6,
**caractérisée en ce que**
un œillet est disposé sur l'aide à la station debout et à la marche, auquel une personne peut être attachée au moyen d'une ceinture de sécurité.

8. L'aide orthopédique à la station debout et à la marche selon l'une quelconque des revendications 1 à 7,
**caractérisée en ce que**
des moyens de fixation sont prévus sur le cadre en forme de C, à l'aide desquels des éléments supplémentaires, tels qu'une main courante, un dossier, un appui-tête, un repose-jambes, un repose-pieds et/ou un dispositif de maintien peuvent être fixés au cadre en forme de C.

9. L'aide orthopédique à la station debout et à la marche selon l'une quelconque des revendications 1 à 8,
**caractérisée en ce que**
la selle est disposée sur un joint pivotant.

10. L'aide orthopédique à la station debout et à la marche selon l'une quelconque des revendications 1 à 9,
**caractérisée en ce que**
l'élément à ressort (6) a une constante de rappel d'au plus 10 N/m.

11. Procédé pour aider une personne avec une aide orthopédique à la station debout et à la marche,
**caractérisé en ce que**
l'aide orthopédique à la station debout et à la marche est disposée et/ou la hauteur de la selle est ajustée de telle sorte qu'une personne assise dessus puisse toucher avec ses pieds un sol situé sous l'aide orthopédique à la station debout et à la marche, de sorte qu'une partie du poids corporel de cette personne soit supportée par l'aide orthopédique à la station debout et à la marche et l'autre partie du poids corporel soit déviée vers le sol, une aide à la station debout et à la marche selon l'une quelconque des revendications 1 à 11 étant utilisée.

12. Le procédé selon la revendication 11,
**caractérisé en ce que**
les muscles des jambes sont stimulés au moyen de signaux électriques.
